# EUROPÄISCHE PATENTSCHRIFT

(11) **EP 2 927 775 B1**
(45) Veröffentlichungstag und Bekanntmachung des Hinweises auf die Patenterteilung: **03.07.2019**
(21) Anmeldenummer: 15161942.6
(22) Anmeldetag: 31.03.2015
(51) Int. Cl.: G05G 1/30, G05G 5/03, G05G 7/04

(54) **BETÄTIGUNGSEINRICHTUNG FÜR EIN KUPPLUNGS- ODER BREMSSYSTEM**
ACTUATING DEVICE FOR A CLUTCH OR BRAKE SYSTEM
DISPOSITIF D'ACTIONNEMENT POUR UN SYSTÈME DE FREINAGE OU D'EMBRAYAGE

(30) Priorität: 31.03.2014 DE 102014206052
(43) Veröffentlichungstag der Anmeldung: 07.10.2015
(73) Patentinhaber: Schaeffler Technologies AG & Co. KG, 91074 Herzogenaurach (DE)
(72) Erfinder: Honselmann, Sebastian, 77886 Lauf (DE); Welter, Dr. Roland, 77815 Bühl (DE); Müller, Christoph, 67246 Dirmstein (DE)

(56) Entgegenhaltungen:
- EP-A1- 1 591 331
- DE-A1- 2 622 669

## Beschreibung

Die Erfindung betrifft eine Betätigungseinrichtung für ein Kupplungs- oder Bremssystem eines Kraftfahrzeugs, mit einem zwischen einer der Ruhestellung entsprechenden ersten Endstellung und einer niedergedrückten zweiten Endstellung schwenkbaren Pedalhebel sowie mit einem Energiespeicher, welcher durch seine Vorspannung den unbetätigten Pedalhebel in der Ruhestellung hält und bei einer Stellung des Pedalhebels zwischen einer Totpunktlage und der ersten Endstellung eine in Richtung der ersten Endstellung gerichtete Kraft und bei einer Stellung des Pedalhebels zwischen der Totpunktlage und der zweiten Endstellung eine in Richtung der zweiten Endstellung gerichtete Kraft auf den Pedalhebel ausübt.

Bekannte Betätigungseinrichtungen für Kupplungs- oder Bremssysteme von Kraftfahrzeugen weisen eine Federunterstützung auf, deren Zweck es ist, beim Betätigen der Kupplung/Bremse die vom Fahrer auf den Pedalhebel aufzubringende Betätigungskraft zu vermindern. Üblicherweise ist zur Unterstützung der Betätigungskraft beispielsweise beim Ein- und Ausrücken der Kupplung eine an dem Pedalhebel angreifende Übertotpunktfeder vorgesehen, die das unbetätigte Pedal in seiner Ruhestellung hält und die bei einer Schwenkbewegung des Pedals zwischen der (eingerückten) Ruhestellung und der (ausgerückten) Endstellung bis zum Erreichen eines Totpunkts zunächst eine in die Ruhestellung des Pedals gerichtete Kraft bewirkt. Nach der Überwindung des Totpunkts unterstützt die Feder hingegen die weitere Bewegung des Pedals durch eine in Richtung der vollständig niedergedrückten Stellung wirkende Zusatzkraft.

Eine derartige Betätigungseinrichtung ist beispielsweise aus der DE OS 29 23 027 bekannt. Eine Übertotpunktfeder wird zwischen einem als Kupplungspedal eingesetzten Betätigungshebel und einem zum Fahrzeuggehäuse gehörenden Bauteil in vorgespanntem Zustand verwendet. Durch Betätigen des Kupplungspedals wird die Übertotpunktfeder noch stärker komprimiert bis zum Erreichen des Totpunkts, an dem der Drehpunkt des Betätigungshebels und die beiden Anlenkpunkte der Übertotpunktfeder auf einer Linie liegen, so dass von der Feder keine schwenkende Kraft auf den Betätigungshebel ausgeübt wird. Nach der Überwindung des Totpunkts entspannt die Übertotpunktfeder und unterstützt die Bewegung des Kupplungspedals in die niedergedrückte Endstellung. Durch die beim Einrückvorgang erfolgende Entspannung der Lamellenfeder (Tellerfeder) der Kupplung wird die Übertotpunktfeder wieder komprimiert, wodurch das Kupplungspedal in die Ausgangsstellung zurückgebracht wird.

Durch den Einsatz von als Übertotpunktfedern ausgebildeten Energiespeichern soll ein möglichst gleichmäßiger Verlauf der Betätigungskraft über den Pedalweg erreicht werden. Dabei können diese Federeinrichtungen den Verlauf der Pedalkraft bzw. die charakteristischen Punkte der Kupplungskennlinie - bezogen auf die maximale Pedalkraft, den Drop-Off- Effekt und die Haltekraft - in gewissen Grenzen anpassen. Allerdings können sie nicht auf Kraftstreuungen reagieren bzw. Abweichungen der Pedalkraft ausgleichen, die beispielsweise durch Toleranzen der Bauteile bedingt sind.

Die Kupplungskennlinie und damit auch die Kennlinie der Pedalkraft über den Betätigungsweg unterliegt den Kraftstreuungen des gesamten Kupplungssystems und damit maßgeblich den Toleranzen der Kupplung. Diese Streuungen wirken sich bis in das Kupplungspedal aus, wodurch die Betätigungskraft den gleichen Streuungen wie die Kupplung unterliegt. Die auf eine Kupplung ausgelegte und mit einer festen Vorspannungsgröße versehene Übertotpunktfeder ist nicht in der Lage, Kupplungstoleranzen auszugleichen. Das bedeutet, dass bei einem Teil der Kupplungen zu niedrige und bei einem anderen Teil zu hohe Werte hinsichtlich der Betätigungskraft am Pedal anliegen. Insbesondere innerhalb einer Baureihe von Kraftfahrzeugen sind diese Schwankungen unerwünscht, da sie eine ungleiche Haptik (Pedalgefühl) bezogen auf die aufzubringende Pedalkraft von einem Fahrzeug zum anderen innerhalb dieser Baureihe bewirken. Eine gattungsgemässe Betätigungseinrichtung ist aus der DE2622669A1 bekannt.

Die Aufgabe der Erfindung besteht darin, für eine Betätigungseinrichtung für ein Kupplungs- oder Bremssystem eines Kraftfahrzeugs, mit einem zwischen einer der Ruhestellung entsprechenden ersten Endstellung und einer niedergedrückten zweiten Endstellung schwenkbaren Pedalhebel sowie mit einem Energiespeicher, welcher durch seine Vorspannung den unbetätigten Pedalhebel in der Ruhestellung hält und bei einer Stellung des Pedalhebels zwischen einer Totpunktlage und der ersten Endstellung eine in Richtung der ersten Endstellung gerichtete Kraft und bei einer Stellung des Pedalhebels zwischen der Totpunktlage und der zweiten Endstellung eine in Richtung der zweiten Endstellung gerichtete Kraft auf den Pedalhebel ausübt, eine einfach aufgebaute und leicht nachrüstbare Lösung zu schaffen, welche auf die Pedalkraft/Betätigungskraft bezogen eine annähernd gleiche haptische Wahrnehmung, insbesondere innerhalb einer Baureihe von Kraftfahrzeugen, ermöglicht.

Die Aufgabe wird mit den Merkmalen des ersten Patentanspruchs gelöst. Vorteilhafte Ausgestaltungen ergeben sich aus den Unteransprüchen.

Bei einer Betätigungseinrichtung für ein Kupplungs- oder Bremssystem eines Kraftfahrzeugs, mit einem zwischen einer der Ruhestellung entsprechenden ersten Endstellung und einer niedergedrückten zweiten Endstellung schwenkbaren Pedalhebel sowie mit einem Energiespeicher, welcher durch seine Vorspannung den unbetätigten Pedalhebel in der Ruhestellung hält und bei einer Stellung des Pedalhebels zwischen einer Totpunktlage und der ersten Endstellung eine in Richtung der ersten Endstellung gerichtete Kraft und bei einer Stellung des Pedalhebels zwischen der Totpunktlage und der zweiten Endstellung eine in Richtung der zweiten Endstellung gerichtete Kraft auf den Pedalhebel ausübt, sind erfindungsgemäß Mittel vorgesehen, mit welchen in Abhängigkeit von der an dem Pedalhebel ermittelten Betätigungskraft die Vorspannung des Energiespeichers anpassbar ist.

In vorteilhafter Weise ist hierbei mittels einer Messvorrichtung die Betätigungskraft an dem Pedalhebel messbar und mittels einer Verstellvorrichtung die Vorspannung des Energiespeichers einstellbar. Dabei besteht die in Wirkverbindung mit dem als Übertotpunktfeder ausgebildeten Energiespeicher stehende Verstellvorrichtung aus einem antreibbaren Schraubteil und einem mit diesem wirkverbundenem Aufnahmeteil.

In einer vorteilhaften Ausbildung weist das Schraubteil einen mit einem Außengewinde versehenen Schaft auf, der in eine mit einem Innengewinde versehene, entlang einer Federachse der Übertotpunktfeder gerichtete, Längsbohrung des Aufnahmeteils eingreift.

Eine besonders vorteilhafte Ausführung sieht vor, dass die Verstellvorrichtung und der Energiespeicher/die Übertotpunktfeder in einem gemeinsamen Gehäuse untergebracht sind. Die Übertotpunktfeder stützt sich dabei mit ihrem einen Ende an einem Kopfstück des Aufnahmeteils und mit ihrem anderen Ende an einem Anlagering des Gehäuses ab.

In vorteilhafter Weise ist durch eine Drehbewegung des Schraubteils eine axiale Bewegung des Aufnahmeteils entlang der Federachse der Übertotpunktfeder erzielbar. Dabei ist das Schraubteil in einer bevorzugten Ausführung manuell antreibbar.

Eine andere vorteilhafte Ausführung sieht vor, dass das Schraubteil computergesteuert antreibbar ist.

Eine weitere vorteilhafte Ausführung sieht vor, dass das Aufnahmeteil oder das Schraubteil selbsthemmend ausgeführt ist und somit ein passives Lösen aus der eingestellten Stellung nicht möglich ist. Vorzugsweise wird als Messeinrichtung zur Ermittlung der Betätigungskraft eine an dem Pedalhebel ansetzbare Kraftmessdose verwendet.

Die Erfindung wird nachfolgend anhand eines Ausführungsbeispiels und zugehöriger Zeichnungen näher erläutert. Es zeigen:
Fig. 1 eine schematische räumliche Darstellung der erfindungsgemäßen Betätigungseinrichtung,
Fig. 2 eine Schnittdarstellung des bei der erfindungsgemäßen Betätigungseinrichtung eingesetzten Energiespeichers mit Verstellvorrichtung.

In Fig. 1 ist ein erfindungsgemäßes Ausführungsbeispiel einer Betätigungseinrichtung 1 zum Betätigen einer nicht dargestellten Kupplung eines Kraftfahrzeuges gezeigt. Die Betätigungseinrichtung 1 umfasst einen Pedalhebel 2 mit einer Pedalplatte 3 zum Aufbringen einer Pedalkraft (Betätigungskraft), welcher um eine Drehachse A schwenkbar an einem Pedalbock 4 angelenkt ist. Der Pedalhebel 2 weist einen Trägerarm 5 mit einem ersten Anbindungspunkt P1 für einen als Übertotpunktfeder ausgebildeten Energiespeicher 6 auf. Die hier beispielsweise als Schraubenfeder (Druckfeder) ausgeführte Übertotpunktfeder 6 mit einer Federachse F ist in einem zylinderförmigen Gehäuse 7 untergebracht, wobei ein Ende (Endwindung) der Übertotpunktfeder 6 sich an einem hier durch eine Durchmesserverringerung gebildeten Anlagering 7.1 des vorzugsweise an den Enden offenen zylinderförmigen Gehäuses 7 abstützt. Die Übertotpunktfeder 6 weist einen weiteren Anbindungspunkt P2 auf, der an einem pedalbockfest angeordneten Lagerelement 8 ausgebildet ist, und über den die Übertotpunktfeder 6 schwenkbar an dem Pedalbock 4 angelenkt ist. Über den Anbindungspunkt P1 ist die Übertotpunktfeder 6 verdrehbar an dem Pedalarm 2 gelagert. Dabei kann der in Form der Übertotpunktfeder 6 in dem eigenständigen Gehäuse 7 angeordnete Energiespeicher von Anfang an vorgesehen sein oder auch nachträglich zwischen Pedalbock 4 und Pedalhebel 2 angebracht werden.

Auf die an sich bekannte Wirkungsweise der zwischen Pedalhebel 2 und Pedalbock 4 angeordneten Übertotpunktfeder 6 wird hier nicht näher eingegangen. Erfindungswesentlich ist hingegen die Anordnung einer Verstellvorrichtung V, die gemeinsam mit der Übertotpunktfeder 6 in dem Gehäuse 7 untergebracht ist, wobei sie teilweise von den Windungen der Übertotpunktfeder 6 umschlossen wird.

Die Fig. 2 zeigt eine vergrößerte Schnittdarstellung der in dem Gehäuse 7 angeordneten Übertotpunktfeder 6 und Verstellvorrichtung V. Dabei besteht die Verstellvorrichtung V aus einem Schraubteil 9, welches mit einem sich entlang der Federachse F innerhalb der Übertotpunktfeder 6 erstreckenden Aufnahmeteil 10 in Eingriff steht. Dabei weist das Schraubteil 9 einen Schaft 9.1 auf, der in eine Längsbohrung 10.1 des Aufnahmeteils 10 eingreift. Der mit einem Außengewinde versehene Schaft 9.1 steht hierbei mit dem mit einem Innengewinde ausgerüsteten Aufnahmeteil 10 in Eingriff. Ein sich an den Schaft 9.1 anschließender Kopf 9.2 des Schraubteils 9 ist an dem Lagerelement 8 befestigt. Das Aufnahmeteil 10 weist an seinem dem Lagerelement 8 zugewandten Ende ein in der Art einer Mutter ausgeführtes Kopfstück 10.2 auf, welches von einer Durchmessererweiterung des Aufnahmeteils 10 gebildet ist. Das Kopfstück 10.2 ist mit einer quer zu der Federachse F angeordneten Stützfläche 10.3 versehen, die an einer Endwindung der Übertotpunktfeder 6 anliegt. Das dem Kopfstück 10.2 abgewandte Ende des zylinderförmigen Aufnahmeteils 10 ist hierbei kuppelförmig ausgeformt. In dem Kopf 9.2 des Schraubteils 9 ist eine von dem Schaft 9.1 weggerichtete, beispielsweise als Innensechskant ausgebildete, Ausnehmung 9.3, eingebracht, die zur Aufnahme eines eine Drehbewegung auf die Verstellvorrichtung V aufbringendes Werkzeug, beispielsweise eines Schraubers (nicht gezeigt) dient. Dabei kann die Verstellung manuell oder mittels eines hier nicht gezeigten Antriebes erfolgen, der beispielsweise auch ein computergesteuerter Schrauber sein kann, der seine Infos über einen Messrechner von einer am Pedalhebel 2 befindlichen Kraftmessdose erhält.

Bei der in Fig. 2 gezeigten Position der Verstellvorrichtung V befindet sich das Aufnahmeteil10 mit seinem Kopfstück 10.2 zur Anlage an dem Kopf 9.2 des Schraubteils 9 bzw. an dem Lagerelement 8. Das Außengewinde des Schaftes 9.1 des Schraubteils 9 steht fast über seine gesamte Länge (Gewindegänge G) mit dem Innengewinde des Aufnahmeteils 10 in Eingriff. Die Übertotpunktfeder 6 ist nur minimal vorgespannt.

Die Wirkungsweise der erfindungsgemäßen Betätigungseinrichtung ist folgende:
Zunächst wird der benötigte Wert der Vorspannung bestimmt, indem im fertiggestellten Fahrzeug oder im fertigen Kupplungssystem die Pedalkraft ermittelt wird. Das geschieht beispielsweise mittels der Kraftmessdose am Pedalhebel 2. Auf der Basis des ermittelten Wertes wird dann (manuell oder computergesteuert) mittels eines Schraubers die Vorspannung der Übertotpunktfeder 6 verändert, indem der Schrauber, z. B. ein Innensechskant-Schlüssel, in die komplementär ausgebildete Ausnehmung 9.3 des Schraubteils 9 eingreift und eine Drehbewegung des Schraubteils 9 bewirkt. Diese Drehbewegung wird über das Gewinde G auf das Aufnahmeteil 10 übertragen, das sich dadurch in axialer Richtung entlang der Federachse F der Übertotpunktfeder 6 relativ zu dem Schraubteil 9 bewegt.
Wird beispielsweise zur Angleichung der haptischen Wahrnehmung bei Fahrzeugen innerhalb einer Baureihe eine größere Vorspannung benötigt, erfolgt mittels des Antriebes eine Verdrehung des sich in axialer Richtung nicht bewegenden Schraubteils 9, wodurch sich - bedingt durch das Gewinde G - das Aufnahmeteil 10 in der mit einem Pfeil angezeigten Richtung entlang der Federachse F der Übertotpunktfeder 6 "aufschraubt". Dabei werden die sich an dem Kopfstück 10.2 abstützenden Federwindungen komprimiert und die Vorspannung der Übertotpunktfeder 6 somit vergrößert. Das Aufnahmeteil 10 der Verstelleinrichtung V ist dabei selbsthemmend ausgeführt, um ein selbstständiges Lösen von dem Schraubteil 9 zu verhindern. Als sichernde Maßnahme kann auch ein loses Mutternteil mit versetztem Gewinde vorgesehen sein, um eine einfache aktive Verstellung im Fahrzeugwerk zu ermöglichen, aber kein passives Rückstellen zu erlauben. Bei der in Fig. 2 dargestellten Ausführung ist die Vorspannung von einem Minimum zu einem Maximum veränderbar (s. Pfeilrichtung). Bei einer entsprechenden Anordnung von Schraubteil 9 und Aufnahmeteil 10 zueinander kann die Vorspannung auch in die andere Richtung verändert werden, d. h. von einem maximalen zu einem minimalen Wert.

Es ist auch möglich, im Servicefall diese Prozedur zu wiederholen und eine neue Einstellung - im Anschluss an die Messung durch die Kraftmessdose - vorzunehmen, um über die Lebensdauer eine konstant gleiche Kennlinie bereit zu stellen.
Eine weitere Möglichkeit der Ermittlung des Wertes zur Verstellung der Vorspannung der Übertotpunktfeder 6 sieht vor, die Kupplung im Herstellungswerk zu vermessen und mit entsprechend maschinenlesbaren Markierungen (DMC) zu versehen, wodurch sie bis in das fertige Fahrzeug verfolgbar wäre. Allerdings ist das mit einem hohen logistischen Aufwand verbunden. Zudem könnten nicht alle Toleranzen (Ausrücksystem, Kupplungsmontage etc.) erfasst werden.

Mittels des adaptiven, verstellbaren, Energiespeichers - hier durch die Übertotpunktfeder 6 gebildet - ist es nach vorheriger Messung möglich, Kupplungssystemtoleranzen bezüglich der Pedalkraft auszugleichen und eine über alle Fahrzeuge einer Baureihe gleiche Kupplungskennlinie bereitzustellen. Je nach Grad der Vorspannung unterstützt die Übertotpunktfeder 6 die Pedalkraftkurve mal mehr und mal weniger. Somit kann eine zumindest annähernd gleiche Haptik bei Fahrzeugen einer Baureihe erzielt werden.

### Bezugszeichenliste

- 1: Betätigungseinrichtung
- 2: Pedalhebel
- 3: Pedalplatte
- 4: Pedalbock
- 5: Trägerarm
- 6: Energiespeicher/Übertotpunktfeder/Schraubenfeder/Druckfeder
- 7: Gehäuse
- 7.1: Anlagering
- 8: Lagerelement
- 9: Schraubteil
- 9.1: Schaft
- 9.2: Kopf
- 9.3: Ausnehmung
- 10: Aufnahmeteil/Mutter
- 10.1: Längsbohrung
- 10.2: Kopfstück
- 10.3: Stützfläche
- A: Drehachse
- F: Federachse
- G: Gewinde
- P1: Anbindungspunkt an Pedalhebel
- P2: Anbindungspunkt an Pedalbock
- V: Verstellvorrichtung

## Patentansprüche

1. Betätigungseinrichtung für ein Kupplungs- oder Bremssystem eines Kraftfahrzeugs, mit einem zwischen einer der Ruhestellung entsprechenden ersten Endstellung und einer niedergedrückten zweiten Endstellung schwenkbaren Pedalhebel (2) sowie mit einem Energiespeicher (6), welcher durch seine Vorspannung den unbetätigten Pedalhebel (2) in der Ruhestellung hält und bei einer Stellung des Pedalhebels (2) zwischen einer Totpunktlage und der ersten Endstellung eine in Richtung der ersten Endstellung gerichtete Kraft und bei einer Stellung des Pedalhebels (2) zwischen der Totpunktlage und der zweiten Endstellung eine in Richtung der zweiten Endstellung gerichtete Kraft auf den Pedalhebel (2) ausübt, **dadurch gekennzeichnet, dass** Mittel vorgesehen sind, mit welchen in Abhängigkeit von der an dem Pedalhebel (2) ermittelten Betätigungskraft die Vorspannung des Energiespeichers (6) anpassbar ist.

2. Betätigungseinrichtung nach Anspruch 1, **dadurch gekennzeichnet, dass** mittels einer Messvorrichtung die Betätigungskraft an dem Pedalhebel (2) messbar und mittels einer Verstellvorrichtung (V) die Vorspannung des Energiespeichers (6) einstellbar ist.

3. Betätigungseinrichtung nach Anspruch 2, **dadurch gekennzeichnet, dass** die in Wirkverbindung mit dem als Übertotpunktfeder ausgebildeten Energiespeicher (6) stehende Verstellvorrichtung (V) aus einem antreibbaren Schraubteil (9) und einem mit diesem wirkverbundenen Aufnahmeteil (10) besteht.

4. Betätigungseinrichtung nach Anspruch 3, **dadurch gekennzeichnet, dass** das Schraubteil (9) einen mit einem Außengewinde versehenen Schaft (9.1) aufweist, der in eine mit einem Innengewinde versehene, entlang einer Federachse (F) der Übertotpunktfeder (6) gerichtete, Längsbohrung (10.1) des Aufnahmeteils (10) eingreift.

5. Betätigungseinrichtung nach einem der Ansprüche 2 bis 4, **dadurch gekennzeichnet, dass** die Verstellvorrichtung (V) und der Energiespeicher/die Übertotpunktfeder (6) in einem gemeinsamen Gehäuse (7) untergebracht sind.

6. Betätigungseinrichtung nach Anspruch 5, **dadurch gekennzeichnet, dass** sich die Übertotpunktfeder (6) mit ihrem einen Ende an einem Kopfstück (10.2) des Aufnahmeteils (10) und mit ihrem anderen Ende an einem Anlagering (7.1) des Gehäuses (7) abstützt.

7. Betätigungseinrichtung nach einem der Ansprüche 3 bis 6, **dadurch gekennzeichnet, dass** durch eine Drehbewegung des Schraubteils (9) eine axiale Bewegung des Aufnahmeteils (10) entlang der Federachse (F) der Übertotpunktfeder (6) erzielbar ist.

8. Betätigungseinrichtung nach einem der Ansprüche 3 bis 7, **dadurch gekennzeichnet, dass** das Schraubteil (9) manuell oder computergesteuert antreibbar ist.

9. Betätigungseinrichtung nach einem der Ansprüche 3 bis 8, **dadurch gekennzeichnet, dass** das Aufnahmeteil (10) oder das Schraubteil (9) selbsthemmend ausgeführt ist.

10. Betätigungseinrichtung nach einem der Ansprüche 2 bis 9, **dadurch gekennzeichnet, dass** als Messeinrichtung zur Ermittlung der Betätigungskraft eine an dem Pedalhebel (2) ansetzbare Kraftmessdose verwendbar ist.

## Claims

1. Actuating device for a clutch system or brake system of a motor vehicle, having a pedal lever (2) which can be pivoted between a first end position which corresponds to the rest position and a pressed-down second end position, and having an energy store (6) which, by way of its prestress, holds the non-actuated pedal lever (2) in the rest position and exerts a force on the pedal lever (2), which force is directed in the direction of the first end position in the case of a position of the pedal lever (2) between a dead centre position and the first end position and is directed in the direction of the second end position in the case of a position of the pedal lever (2) between the dead centre position and the second end position, **characterized in that** means are provided, by way of which the prestress of the energy store (6) can be adapted in a manner which is dependent on the actuating force which is determined on the pedal lever (2).

2. Actuating device according to Claim 1, **characterized in that** the actuating force on the pedal lever (2) can be measured by means of a measuring apparatus, and the prestress of the energy store (6) can be set by means of an adjusting apparatus (V).

3. Actuating device according to Claim 2, **characterized in that** the adjusting apparatus (V) which is operatively connected to the energy store (6) which is configured as an over-dead-centre spring consists of a drivable screw part (9) and a receiving part (10) which is operatively connected to the latter.

4. Actuating device according to Claim 3, **characterized in that** the screw part (9) has a shank (9.1) which is provided with an external thread and engages into a longitudinal bore (10.1) of the receiving part (10), which longitudinal bore (10.1) is provided with an internal thread and is directed along a spring axis (F) of the over-dead-centre spring (6).

5. Actuating device according to one of Claims 2 to 4, **characterized in that** the adjusting apparatus (V) and the energy store/the over-dead-centre spring (6) are accommodated in a common housing (7).

6. Actuating device according to Claim 5, **characterized in that** the over-dead-centre spring (6) is supported with its one end on a head piece (10.2) of the receiving part (10) and with its other end on a bearing ring (7.1) of the housing (7).

7. Actuating device according to one of Claims 3 to 6, **characterized in that** an axial movement of the receiving part (10) along the spring axis (F) of the over-dead-centre spring (6) can be achieved by way of a rotational movement of the screw part (9).

8. Actuating device according to one of Claims 3 to 7, **characterized in that** the screw part (9) can be driven manually or in a computer-controlled manner.

9. Actuating device according to one of Claims 3 to 8, **characterized in that** the receiving part (10) or the screw part (9) is of self-locking configuration.

10. Actuating device according to one of Claims 2 to 9, **characterized in that** a load cell which can be attached to the pedal lever (2) can be used as a measuring device for determining the actuating force.

## Revendications

1. Dispositif d'actionnement pour un système d'embrayage ou de freinage d'un véhicule automobile, comprenant un levier de pédale (2) pouvant pivoter entre une première position de fin de course correspondant à la position de repos et une deuxième position de fin de course enfoncée et comprenant un accumulateur d'énergie (6) qui retient, par sa force de précontrainte, le levier de pédale (2) non actionné dans la position de repos, et lorsque le levier de pédale (2) se trouve entre une position de point mort et la première position de fin de course, exerce sur le levier de pédale (2) une force orientée dans la direction de la première position de fin de course, et lorsque le levier de pédale (2) se trouve entre la position de point mort et la deuxième position de fin de course, exerce sur le levier de pédale (2) une force orientée dans la direction de la deuxième position de fin de course, **caractérisé en ce que** des moyens sont prévus avec lesquels la force de précontrainte de l'accumulateur d'énergie (6) peut être adaptée en fonction de la force d'actionnement déterminée au niveau du levier de pédale (2).

2. Dispositif d'actionnement selon la revendication 1, **caractérisé en ce que** la force d'actionnement appliquée au levier de pédale (2) peut être mesurée au moyen d'un dispositif de mesure et la force de précontrainte de l'accumulateur d'énergie (6) peut être ajustée au moyen d'un dispositif de réglage (V).

3. Dispositif d'actionnement selon la revendication 2, **caractérisé en ce que** le dispositif de réglage (V) en liaison fonctionnelle avec l'accumulateur d'énergie (6) réalisé en tant que ressort de point mort haut se compose d'une partie filetée (9) pouvant être entraînée et d'une partie de réception (10) en liaison fonctionnelle avec celle-ci.

4. Dispositif d'actionnement selon la revendication 3, **caractérisé en ce que** la partie filetée (9) présente une tige (9.1) pourvue d'un filetage extérieur qui s'engage dans un alésage longitudinal (10.1) de la partie de réception (10) pourvu d'un filetage intérieur, orienté le long d'un axe de ressort (F) du ressort de point mort haut (6).

5. Dispositif d'actionnement selon l'une quelconque des revendications 2 à 4, **caractérisé en ce que** le dispositif de réglage (V) et l'accumulateur d'énergie/le ressort de point mort haut (6) sont montés dans un boîtier commun (7).

6. Dispositif d'actionnement selon la revendication 5, **caractérisé en ce que** le ressort de point mort haut (6) s'appuie par l'une de ses extrémités sur une pièce de tête (10.2) de la partie de réception (10) et par son autre extrémité sur une bague d'appui (7.1) du boîtier (7).

7. Dispositif d'actionnement selon l'une quelconque des revendications 3 à 6, **caractérisé en ce qu'**un mouvement axial de la partie de réception (10) le long de l'axe de ressort (F) du ressort de point mort haut (6) peut être réalisé par un mouvement de rotation de la partie filetée (9).

8. Dispositif d'actionnement selon l'une quelconque des revendications 3 à 7, **caractérisé en ce que** la partie filetée (9) peut être entraînée manuellement ou de manière commandée par ordinateur.

9. Dispositif d'actionnement selon l'une quelconque des revendications 3 à 8, **caractérisé en ce que** la partie de réception (10) ou la partie filetée (9) est réalisée de manière autobloquante.

10. Dispositif d'actionnement selon l'une quelconque des revendications 2 à 9, **caractérisé en ce que** l'on peut utiliser, en tant que dispositif de mesure pour déterminer la force d'actionnement, une cellule de mesure de force pouvant être placée sur le levier de pédale (2).
